# EUROPÄISCHE PATENTSCHRIFT

(11) **EP 0 819 416 B1**
(45) Veröffentlichungstag und Bekanntmachung des Hinweises auf die Patenterteilung: **08.10.2003**
(21) Anmeldenummer: 97110921.0
(22) Anmeldetag: 02.07.1997
(51) Int. Cl.: A61G 7/10

(54) **Vorrichtung zum Absenken und Heben einer behinderten Person**
Device for lowering and lifting a handicapped person
Dispositif pour abaisser et lever une personne handicapée

(30) Priorität: 18.07.1996 DE 19628903
(43) Veröffentlichungstag der Anmeldung: 21.01.1998
(73) Patentinhaber: RMT Lift & Transfer GmbH, 63128 Dietzenbach (DE)
(72) Erfinder: Sander, Wolfgang, 61197 Florstadt (DE); Resch, Bernhard, 63128 Dietzenbach (DE)
(74) Vertreter: Linser, Heinz, Physiker

(56) Entgegenhaltungen:
- DE-A- 4 417 256
- DE-B- 1 210 125
- DE-U- 29 500 755
- FR-A- 2 414 909
- FR-A- 2 546 497
- FR-A- 2 657 251
- FR-A- 2 713 084
- GB-A- 2 154 201
- US-A- 1 804 299
- US-A- 2 891 256
- US-A- 4 003 479

## Beschreibung

Die Erfindung betrifft eine Vorichtung zum Absenken und Heben einer auf einem Sitz befindlichen oder mit einem Haltegurt befestigten Person, bestehend aus einem Traggestell, einem im Traggestell drehbar gelagerten und aus diesem im wesentlichen vertikal herausragenden Tragmast, mit dem ein Auslegebaum gelenkig verbunden ist, an dessen Ende sich eine Haltevorrichtung für den Personensitz oder den Haltegurt befindet, und der Auslegebaum mit Hilfe eines gelenkig zwischen Tragmast und Auslegebaum befestigten elektromechanisch oder mechanisch antreibbaren Spindel- oder Kolbensystems schwenk-, heb- und senkbar ausgebildet ist.

Eine solche Vorrichtung geht beispielsweise aus der DE 29500-755.9 U1 hervor, welche dort als mobiler und schwenkbarer Patientenlifter bezeichnet ist.

Gehbehinderte und beispielsweise in der Rehabilitation befindliche Patienten führen ihre Gehübungen zur Stärkung der Muskeln im Wasser aus, da die Belastung der Beine durch das eigene Körpergewicht wegen des Auftriebs im Wasser in vorteilhafter Weise entprechend gering ist. Rollstuhlfahrer haben hier besondere Probleme, um aus dem Rollstuhl ins Wasser und aus dem Wasser wieder in den Rollstuhl zu gelangen. Ist der Rollstuhlfahrer auf sich allein gestellt, ist es für ihn nahezu unmöglich diesen Ein- und Ausstieg ins Wasser und zurück zu vollziehen. Selbst mit Hilfe einer anderen Person ist dieser Vorgang mit Problemen behaftet.

Die aus dem o.g. Gebrauchsmuster ersichtliche Vorrichtung besteht aus einem Sockelfahrgestell, einer mit dem Fahrgestell vertikal verbundenen Hubsäule, von der ein Auslegearm auf- und abbewegbar ausgeht, an dessen Ende eine Sitzschale befestigt ist. Hier besteht wiederum das Problem, den Patienten vom Rollstuhl in die Sitzschale und umgekehrt zu transportieren.

Eine weitere Vorrichtung zum Absenken und Heben einer auf einem Sitz befindlichen oder mit einem Haltegurt befestigten Person geht aus der FR-A-2 657 251 hervor. Für die Bedienung dieser Vorrichtung ist jedoch stets eine zweite Person erforderlich. Ein motorischer Antrieb ist nicht vorgesehen.

Moderne Schwimmbäder sind so eingerichtet, daß der Wasserspiegel des Schwimmbeckens nahezu die Ebene des Beckenrandes erreicht, wobei am Beckenrand eine durch ein Rost überdeckte überlaufrinne vorhanden ist. In solchen Fällen ist nur eine relativ geringe Absenkung notwendig, um den Patienten vom Beckenrand ins Wasser zu bringen. In vielen Fällen sind jedoch am Beckenrand Schwellen oder sogar Sitzbänke angeordnet, welche vollständig um das Becken herum vorhanden sind. In solchen Fällen muß der Patient erst angehoben und dann um mehr als die gleiche Höhe über dem Wasserspiegel abgesenkt werden. Hierzu reichen die Schwenkbewegungen der bekannten und oben genannten Vorrichtung nicht aus. Eine Vergrößerung der Vorrichtung ist nicht ohne weiteres möglich, wenn sie mobil bleiben soll und eine Verankerung mit dem Boden ist nicht in allen Fällen gewünscht.

In den meisten Fällen erfolgt das Einsetzen des Patienten in das Wasser im flachen Teil des Schwimmbeckens, so daß der Patient Bodenberührung erhält.

Um diese aufgezeigten Probleme zu lösen ist es bekannt, einen schienengebundenen Deckenlift zu verwenden. Die Schienen sind dabei an der Decke der Schwimmhalle angebracht. Bin solches System ist aus der DB 4417256 A1 bekannt. Ein fahrbares an Schienen hängendes Gehäuse enthält eine drehbare Säule und ist mit ein oder mehreren Auslegearmen an dem Gehäuse beweglich angeordnet. Ein solches System löst zwar die Probleme der Patienten hinsichtlich der zu beherrschenden Gewichte und Höhendifferenzen, es ist jedoch sehr komplex und aufwendig und erfordert einen erheblichen baulichen Aufwand, der sich nur für Bäder eignet, welche sich insbesondere der Betreuung von Behinderten und Rollstuhlfahrern widmen. In normalen öffentlichen Bädern ist ein solcher Aufwand nicht zu rechtfertigen. Hinzu kommt noch ein psychologisches Problem. Ein solcher fester Einbau einer schienengebundenen Deckenlift-Anlage weist stets auf die Betreuung kranker oder versehrter Personen hin, wodurch viele Mitbürger eine solche Badeanstalt meiden.

Der Erfindung liegt daher die Aufgabe zugrunde, eine einfach aufgebaute Vorrichtung zum Heben und Absenken einer behinderten Person, beispielsweise eines Rollstuhlfahrers vorzuschlagen, wobei die Vorrichtung vorzugsweise mobil ausgebildet ist, und durch ein kinematisches Hebelsystem die Überwindung eines relativ großen Höhenunterschiedes der zu transportierenden Person in sicherer Weise gestattet. Die Vorrichtung soll derartig ausgebildet sein, daß sie sich relativ leicht verfahren läßt oder sich auch in einfacher Weise mit dem Boden kraftschlüssig verankern läßt, wo die behinderte Person die Hebe- und Absenkvorrichtung selbst bedienen kann.

Die Lösung dieser Aufgabe erfolgt gemäß der Erfindung dadurch, daß sowohl das Spindel- oder Kolbensystem (11) zum motorischen Heben und Absenken des Auslegebaumes als auch der Tragmast fernsteuerbar ausgebildet ist, derart, daß die zu bewegende Person die Steuerung der Auf- und Abbewegung sowie der Drehbewegung selbst durchführen kann.

In einer vorteilhaften Ausführungsform der Erfindung besteht der Auslagebaum aus einem Gestänge mit zwei zueinander parallel angeordneten Auslegestangen, welche mit dem Tragmast schwenkbar befestigt sind, die an ihrem anderen Ende mit einer Traverse verbunden sind, an deren unteres Ende Sitz- und Gurtbefestigungen angeordnet sind.

Eine der Auslegestangen reicht über ihren Drehpunkt mit dem Tragmast hinaus und am Ende ist sie mit dem Spindel- oder Kolbensystem gelenkig verbunden, so daß hierdurch ein vergrößerter Hebelarm entsteht.

Das Traggestell ist mit Schwenkrollen und Rädern versehen, so daß es leicht verfahrbar ist und bei Nichtbenutzung entfernt werden kann. In einer anderen Ausführung sind Mittel vorgesehen, um das Traggestell fest mit dem Boden zu verankern. Diese Lösung wird eingesetzt, wenn die Vorrichtung am Einsatzort verbleiben kann. Durch die kraftschlüssige Verbindung mit dem Boden ist es nicht erforderlich im Traggestell Gegengewichte zum Ausgleich der Hebelast vorzusehen.

In einer weiteren Variante dieser Ausführungsform ist die Vorrichtung leicht verfahrbar und läßt sich an im Boden vorhandenen Verankerungen beispielsweise durch Zuganker kraftschlüssig verbinden. Hierbei müssen die im Boden vorgesehenen Anker entsprechend den auftretenden Momenten ausgelegt werden.

Bei der mobilen Ausführungsform der Erfindung sind innerhalb des fahrbaren Traggestells Gegengewichte zur Stabilisierung der aufzunehmenden Last durch die zu bewegende Person angeordnet, so daß an jeder Stelle am Rand eines Schwimmbades der Einsatz möglich ist.

Zur günstigen Beeinflussung eines auftretenden Kippmomentes beim Betrieb der Vorrichtung ist der Tragmast zur Vertikalen und gegen den Auslegebaum geneigt ausgebildet. Hierdurch wird der Schwerpunkt der belasteten Vorrichtung so verlagert, daß er sich über dem Traggestell befindet.

In einer vorteilhaften Variante der Vorrichtung nach der Erfindung ist die Neigung des Tragmastes zur Vertikalen veränderbar ausgebildet, so daß bei Bedarf eine Verlagerung des Schwerpunktes entsprechend der zu erwartenden Belastung möglich ist.

Nach der Erfindung ist der Auslegebaum im Tragmast höhenverstellbar ausgebildet, so daß eine Anpassung an die zu erwartenden örtlichen Gegebenheiten hinsichtlich der zu überwindenden Höhendifferenz in einfacher Weise möglich ist.

Die technische Überwachung läßt für deratige Hebevorrichtungen von Personen einen Nutzhub von maximal 2 m zu, welcher von der Vorrichtung der Erfindung erreicht werden kann.

Für die Höhenverstellung des Tragmastes sind nach der Erfindung zwei Ausführungsformen vorgesehen. So weist der Tragmast bei einer Lösung ein Lochsystem auf, derart, daß der Auslegebaum oder das Gestänge mittels Steckschrauben oder dergleichen von Hand umsteckbar ist.

In einer anderen Lösung der Erfindung weist der Tragmast eine achsparalle oder achszentrische drehbar gelagerte und mechanisch oder elektromechanisch antreibbare Spindel auf, auf der ein Halteschlitten des Auslegebaums oder des Gestänges höhenverstellbar ausgebildet ist. Der Vorteil einer solchen Lösung besteht darin, daß in einem definierten Bereich jede Höhe einstellbar ist.

In einer weiteren Ausführungsform der Erfindung ist der Tragmast in seinem Traggestell motorisch oder von Hand drehbar ausgebildet.

In allen Fällen ist nach der Erfindung das Spindel- oder Kolbensystem zum motorischen Heben und Absenken des Auslegebaumes motorisch und fernsteuerbar ausgebildet, derart, daß die zu bewegende Person die Steuerung der Auf- und Abbewegung und auch der Drehbewegung des Tragmastes selbst durchführen kann. Hierzu ist mit der Vorrichtung eine von der Vorrichtung abnehmbare Steuerbox vorhanden, so daß alle Bewegungen der Vorrichtung von der Steuerbox betätigt werden können, so daß in vorteilhafter Weise eine Bedienungsperson entfällt.

Die Erfindung wird anhand der Zeichnungen, in der mehrere Ausführungsbeispiele dargestellt sind, näher beschrieben. Hierbei zeigen:
- FIGUR 1: die Seitenansicht einer auf dem Boden fest montierbaren Vorrichtung;
- FIGUR 2: die Seitenansicht einer verfahrbaren Vorrichtung in einer veränderten Ausführungsform des Hebelsystems;
- FIGUR 3: die Seitenansicht der Vorrichtung nach Fig.2 in maximal abgesenkter Position;
- FIGUR 4: die Seitenansicht eines weiteren Ausführungsbeispiels mit einem festen Personensitz in ausgefahrener oberen Position;
- FIGUR 5: die Seitenansicht eines weiteren Ausführungsbeispiels mit einem Drehbügel für die Aufnahme von Sitztüchern, und
- FIGUR 6: die Seitenansicht eines anderen Ausführungsbeispiels mit einem Hebebügel für die Achselund Beinhalterung für Paraphlegiker.

In der Figur 1 ist die Seitenansicht eines Ausführungsbeispiels der Vorrichtung nach Erfindung dargestellt, bei der das Traggestell 1 mit dem Boden durch eingelassene Bodenanker 3 kraftschlüssig verbunden ist. Die Vorrichtung ist neben einem Schwimmbecken 4 aufgestellt, dessen Wasserspiegel 5 oberhalb des Bodens 2 liegt.

In dem Traggestell 1 ist ein drehbar gelagerter Tragmast 6 angeordnet, der mit einer vorgegebenen Neigung zur Vertikalen ausgerichtet ist. Die Neigung des Tragmastes 6 ist in einer nicht dagestellten Weise veränderbar, so daß eine Verlagerung des Schwerpunktes gegeben ist. Mit dem Tragmast 6 ist ein Auslegebaum 7 gelenkig verbunden, welcher in dem Ausführungsbeispiel nach Figur 1 aus einem Gestänge mit zwei zueinander parallel angeordneten Auslegestangen besteht. An einem Ende der Auslegestangen befindet sich eine Traverse 8, welche die Auslegestangen verbindet, wobei sich am unteren Ende der Traverse 8 eine Haltevorrichtung 9 zur Befestigung eines Personensitzes 10 befindet. Zwischen dem Tragmast 6 und dem Auslegebaum 7 ist in dem dargestellten Ausführungsbeispiel ein elektromechanisch antreibbares Kolbensystem 11 gelenkig befestigt, so daß der Auslegebaum 7 heb- und senkbar betätigt werden kann. Das Kolbensystem 11 kann hydraulisch oder pneumatisch ausgebildet sein, wobei der Antrieb der Pneumatik oder Hydraulik sich im Traggestell 1 befindet. Die Steuerung des Kolbensystems erfolgt von der Steuerbox 12. Diese enthält alle erforderlichen Funktionstasten für die Betätigung des Kolbensystems. In einem Ausführungsbeispiel besteht sie aus der batteriebetriebenen Steuerbox 12, welche eine wiederaufladbare Batterie enthält. Zum wiederaufladen wird das Teil 12 aus dem Unterteil 13 entnommen und an einer anderen Stelle mit dem Netz verbunden. Die Steuerung ist in einem Ausführungsbeispiel so konzipiert, daß die Steuerbox mit dem Unterteil 13 über ein Kabel verbunden ist, so daß die Betätigung von der zu transportierenden Person selbst vorgenommen werden kann. Da das Traggestell 1 mit Hilfe der Verankerung 3 kraftschlüssig mit dem Boden 2 verbunden ist, ist es nicht erforderlich im Traggestell 1 Gegengewichte zur Last unterzubringen, weil die auftretenden Momente über die Verankerung 3 aufgefangen werden.

Die Figur 2 zeigt in Seitenansicht eine andere Ausführungsform der Erfindung. Das Traggestell 13 ist fahrbar ausgebildet und weist daher Räder 14 und eine Fixier- und Justiervorrichtung 15 auf. Wegen der Fahrbarkeit der Vorrichtung ist es daher erforderlich, Gegengewichte im Traggestell 13 einzubringen.

Bei der Ausführungsform nach Figur 2 reicht eine der Auslegestangen 16 über ihren Drehpunkt 18 mit dem Tragmast 6 hinaus, wobei sie an ihrem Ende mit dem Spindel- oder Kolbensystem 11 gelenkig verbunden ist, so daß hierdurch ein vergrößerter Hebelarm entsteht. Bei dieser Ausführungsform ist das Spindel- oder Kolbensystem 11 mit seinem gegenüberliegenden Fußpunkt an dem oberen Teil des Tragmastes 11 angelenkt. Die Traverse 17 ist in ihrer Längsrichtung mit einer Lochreihe verbunden, derart, daß die Verbindungsdrehpunkte 19 mit den Auslegestangen 16 umsteckbar sind. Dies ist beispielsweise dann von Vorteil, wenn entsprechend der örtlichkeit die zu transportierende Person tief abgesenkt werden muß, wie anhand der Figur 3 verdeutlicht wird.

Die Figur 3 zeigt die gleiche Ausführungsform nach Figur 2 jedoch in ihrer maximal abgesenkten Position. Das Traggestell 13 ist am Rand eines Beckens 20 angeordnet und mittels der Justier- und Fixierschrauben 15 sicher positioniert.

Die Figur 4 zeigt eine der Figur 1 ähnliche Ausführung, jedoch mit dem Unterschied, daß diese auf Rollen und Rädern 14 beweglich ist. Mit der Justier- und Fixiervorrichtung 15 erfolgt die Positionierung auf dem Boden.

Die Figur 5 zeigt eine weitere Variante der Vorrichtung nach der Erfindung, bei der der Auslegebaum 22 an seinem Ende mit einem Drehbügel 23 versehen ist. Mit einer solchen Vorrichtung lassen sich nicht näher dargestellte Sitztücher verbinden.

In entsprechender Weise zeigt die Figur 6 eine Vorrichtung nach der Erfindung, bei der am Ende des Auslegebaumes 22 ein Hebebügel 24 befestigt ist. Mit einem solche Bügel kann eine Person unter den Armen erfaßt und angehoben sowie abgesenkt werden.

Die Vorrichtung nach der Erfindung ist nicht auf die dargestellten Ausführungsformen beschränkt. So können beispielsweise Liegen, vollständige Stühle und Rollstühle erfaßt und gehandhabt werden.

Mit der Vorrichtung nach der Erfindung liegt nunmehr eine Hebe- und Absenkvorrichtung für behinderte Personen vor, wobei reichhaltige Variationsmöglichkeiten gegeben sind, um eine Anpassung sowohl bezüglich der zu überwindenden Höhendifferenz als auch der Greif- und Haltevorrichtungen in einfacher Weise zu ermöglichen, wobei die behinderte Person die Hebe- und Absenkvorrichtung in vorteilhafter Weise selbst, d.,h. ohne die Hilfe von dritter Seite bedienen kann.

### Liste der Bezugszeichen

- 1: Traggestell
- 2: Boden
- 3: Verankerung
- 4: Beckenrand
- 5: Wasserspiegel
- 6: Tragmast

- 7: Auslegebaum
- 8: Traverse
- 9: Haltevorrichtung
- 10: Sitz
- 11: Spindel- oder Kolbenvorrichtg.
- 12: Steuerbox

- 13: Steckkasten
- 14: Räder oder Rollen
- 15: Justiervorrichtung
- 16: Auslegebaum
- 17: Traverse (höhenver stellbar)
- 18: Drehpunkt
- 19: Drehpunkte (Traverse)
- 20: Boden
- 21: Wasserspiegel
- 22: Auslegebaum
- 23: Drehbügel
- 24: Hebebügel

## Patentansprüche

1. Vorrichtung zum Absenken und Heben einer auf einem Sitz befindlichen oder mit einem Haltegurt befestigten Person, bestehend aus einem Traggestell, einem im Traggestell drehbar gelagerten und aus diesem im wesentlichen vertikal herausragenden Tragmast, mit dem ein Auslegebaum gelenkig verbunden ist, an dessen Ende sich eine Haltevorrichtung für den Personensitz oder den Haltegurt befindet, und der Auslegebaum (7,16,22) mit Hilfe eines gelenkig zwischen Tragmast (6) und Auslegebaum befestigten elektromechanisch oder mechanisch antreibbaren Spindel- oder Kolbensystems (11) heb- und senkbar ausgebildet ist, **dadurch gekennzeichnet, daß** sowohl das Spindel- oder Kolbensystem (11) zum motorischen Heben und Absenken des Auslegebaumes (7) als auch der Tragmast (6) fernsteuerbar ausgebildet sind, derart, daß die zu bewegende Person die Steuerung der Aufund Abbewegung sowie der Drehbewegung selbst durchführen kann.

2. Vorrichtung nach Anspruch 1, **dadurch gekennzeichnet, daß** der Auslagebaum (7,16) aus einem Gestänge mit zwei zueinander parallel angeordneten Auslegestangen besteht, welche mit dem Tragmast (6) schwenkbar befestigt sind und die an ihrem anderen Ende mit einer Traverse (8,17) verbunden sind, an deren unteres Ende Sitz- und Gurtbefestigungen (10) angeordnet sind.

3. Vorrichtung nach Anspruch 2, **dadurch gekennzeichnet, daß** eine der Auslegestangen über ihren Drehpunkt (18) mit dem Tragmast (6) hinausreicht und am Ende mit dem Spindel- oder Kolbensystem (11) gelenkig verbunden ist.

4. Vorrichtung nach einem der voranstehenden Ansprüche, **dadurch gekennzeichnet, daß** das Traggestell (1) fahrbar oder mit dem Boden (2) fest montierbar ausgebildet ist.

5. Vorrichtung nach einem der voranstehenden Ansprüche, **dadurch gekennzeichnet, daß** innerhalb des fahrbaren Traggestells (1) Gegengewichte zur Stabilisierung der aufzunehmenden Last durch die zu bewegende Person angeordnet sind.

6. Vorrichtung nach einem der voranstehenden Ansprüche, **dadurch gekennzeichnet, daß** der Tragmast (6) zur Vertikalen und gegen den Auslegebaum (7,16,22) zur Stabilitätserhöhung geneigt ist.

7. Vorrichtung nach Anspruch 6, **dadurch gekennzeichnet, daß** die Neigung des Tragmastes (6) zur Vertikalen veränderbar ausgebildet ist.

8. Vorrichtung nach einem der voranstehenden Ansprüche, **dadurch gekennzeichnet, daß** der Auslegebaum (7,16,22) im Tragmast (6) höhenverstellbar ausgebildet ist.

9. Vorrichtung nach Anspruch 8, **dadurch gekennzeichnet, daß** der Tragmast (6) zur Höhenverstellung ein Lochsystem aufweist, derart, daß der Auslegebaum oder das Gestänge umsteckbar sind.

10. Vorrichtung nach Anspruch 8, **dadurch gekennzeichnet, daß** der Tragmast (6) eine achsparalle oder achszentrische drehbar gelagerte und mechanisch oder elektromechanisch antreibbare Spindel aufweist, auf der ein Halteschlitten des Auslegebaums oder des Gestänges höhenverstellbar ausgebildet ist.

11. Vorrichtung nach einem der voranstehenden Ansprüche, **dadurch gekennzeichnet, daß** der Tragmast (6) in seinem Traggestell (1) motorisch oder von Hand drehbar ausgebildet ist.

12. Vorrichtung nach einem der voranstehenden Ansprüche, **dadurch gekennzeichnet, daß** das Traggestell zur Fortbewegung Rollen und Räder (14) und ausfahr- oder ausschraubbare Justier- und Fixierelemente (15) aufweist, um es mit dem Boden kraftschlüssig verbinden zu können.

13. Vorrichtung nach einem der voranstehenden Ansprüche, **dadurch gekennzeichnet, daß** die am Ende des Auslegebaumes (16) angeordnete Traverse (17) höhenverstellbar ausgebildet ist.

## Claims

1. Device for lowering and raising a person seated or fastened with a retaining belt, which device consists of a supporting frame and a supporting pillar rotatably mounted in and projecting mainly vertically from the supporting frame, to which supporting pillar a cantilever arm is connected with a hinge, on the end of which cantilever arm is a hplding device for the seat or the retaining belt, and the cantilever arm (7,16,22) is designed so that it can be raised and lowered with the aid of a spindle or piston system (11) which is fastened with a hinge between the supporting pillar (6) and the cantilever arm and which can be driven mechanically or electromechanically, **characterised in that** both the spindle or piston system (11) for raising and lowering the cantilever arm (7) by motor and the supporting pillar (6) are designed so that they can be remote-controlled, such that the person to be moved can control the vertical and stewing movement himself.

2. Device in accordance with claim 1, **characterised in that** the cantilever arm (7,16) consists of a set of rods with two cantilever rods arranged parallel to each other, which cantilever rods are pivotably fastened to the supporting pillar (6) and which are connected at their other end to a cross-piece (8,17) at the lower end of which are arranged seat and belt fastenings (10).

3. Device in accordance with claim 2, **characterised in that** one of the cantilever rods extends beyond its fulcrum point (18) with the supporting pillar (6) and is connected at its end with a hinge to the spindle or piston system (11).

4. Device in accordance with one of the foregoing claims, **characterised in that** the supporting frame (1) is designed so that it can be displaced or fastened to the ground (2).

5. Device in accordance with one of the foregoing claims, **characterised in that** inside the displaceable supporting frame (1) are arranged counterweights to stabilise the load from the person to be moved.

6. Device in accordance with one of the foregoing claims, **characterised in that** the supporting pillar (6) is angled from the vertical and towards the cantilever arm (7,16,22) to increase stability.

7. Device in accordance with claim 6, **characterised in that** the angle of the supporting pillar (6) from the vertical is designed to be alterable.

8. Device in accordance with one of the foregoing claims, **characterised in that** the cantilever arm (7,16,22) is designed to be height-adjustable in the supporting pillar (6).

9. Device in accordance with claim 8, **characterised in that** the supporting pillar (6) incorporates a system of holes for adjusting height so that the cantilever arm or the set of rods can be repositioned on it.

10. Device in accordance with claim 8, **characterised in that** the supporting pillar (6) incorporates a spindle which is mounted parallel to or in its axis and which can be driven mechanically or electromechanically, on which spindle is arranged a retaining slide of the cantilever arm or the set of rods so as to be height-adjustable.

11. Device in accordance with one of the foregoing claims, **characterised in that** the supporting pillar (6) is arranged in its supporting frame (1) so that it can be rotated by motor or by hand.

12. Device in accordance with one of the foregoing claims, **characterised in that** the supporting frame incorporates rollers and wheels (14) for progressive movement and extensible or unscrewable adjusting and fixing elements (15) to enable it to be positively fastened to the ground.

13. Device in accordance with one of the foregoing claims, **characterised in that** the cross-piece (17) arranged at the end of the cantilever arm (16) is designed to be height-adjustable.

## Revendications

1. Dispositif servant à abaisser et soulever une personne placée sur un siège ou fixée au moyen d'une ceinture de retenue, composé d'un châssis porteur, d'un mât porteur reposant sur palier rotatif et faisant saillie de façon essentiellement verticale hors dudit châssis porteur, mât avec lequel est reliée de façon articulée une flèche à l'extrémité de laquelle se trouve un dispositif de retenue du siège destiné à la personne, ou de retenue de la ceinture, la flèche (7, 16, 22) étant conçue pour monter et descendre à l'aide d'un système à broche ou piston (11), à entraînement électromécanique ou mécanique, système fixé articulé entre le mât porteur (6) et la flèche, **caractérisé en ce que** tant le système à broche ou à piston (11) servant au levage et à l'abaissement motorisé de la flèche (7) que le mât porteur (6) ont été conçus télécommandables de telle sorte que la personne à déplacer puisse piloter elle-même les mouvements de montée, de descente ainsi que de rotation.

2. Dispositif selon la revendication 1, **caractérisé en ce que** la flèche (7, 16) se compose d'une timonerie elle-même formée de deux barres agencées réciproquement parallèles, fixées pivotantes contre le mât porteur (6) et qui en leur autre extrémité sont reliées à une traverse (8, 17) à l'extrémité inférieure de laquelle se trouvent le fixations du siège et de la ceinture. (10).

3. Dispositif selon la revendication 2, **caractérisé en ce que** l'une des barres fait saillie par le biais de son point de rotation (18) avec le mât porteur (6), et qu'elle est reliée en son extrémité, par articulation interposée, avec le système à broche ou à piston (11).

4. Dispositif selon l'une des revendications précédentes, **caractérisé en ce que** le châssis porteur (1) a été conçu mobile ou pour se monter fixe sur le sol (2).

5. Dispositif selon l'une des revendications précédentes, **caractérisé en ce qu'**à l'intérieur du châssis porteur mobile (1) ont été agencés des contrepoids destinés à stabiliser la charge que représente la personne à déplacer.

6. Dispositif selon l'une des revendications précédentes, **caractérisé en ce que** le mât porteur (6) présente une inclinaison par rapport à la verticale et par rapport à la flèche (7, 16, 22), ceci afin d'accroître la stabilité.

7. Dispositif selon la revendication 6, **caractérisé en ce que** l'inclinaison du mât porteur (6) par rapport à la verticale a été conçue modifiable.

8. Dispositif selon l'une des revendications précédentes, **caractérisé en ce que** la flèche (7, 16, 22) a été conçue réglable en hauteur dans le mât porteur (6).

9. Dispositif selon la revendication 8, **caractérisé en ce que** le mât porteur (6) présente, pour effectuer les réglages en hauteur, un système d'alésages permettant d'enficher la flèche ou la timonerie dans d'autres alésages.

10. Dispositif selon la revendication 8, **caractérisé en ce que** le mât porteur (6) présente une broche dont l'axe est parallèle ou centré, broche reposant sur palier rotatif et pouvant être entraînée de façon mécanique ou électromécanique, et sur laquelle a été agencé, de façon réglable en hauteur, le chariot de retenue affecté à la flèche ou à la timonerie.

11. Dispositif selon l'une des revendications précédentes, **caractérisé en ce que** le mât porteur (6) présent dans son châssis porteur (1) a été conçu pour pouvoir tourner de façon motorisée ou à la main.

12. Dispositif selon l'une des revendications précédentes, **caractérisé en ce que** le châssis porteur présente, pour assurer la locomotion, des roulettes et roues (14) ainsi que des éléments (15) d'ajustage et d'immobilisation sortables ou dévissables afin d'établir une jonction par adhérence des forces avec le sol.

13. Dispositif selon l'une des revendications précédentes, **caractérisé en ce que** la traverse (17) agencée à l'extrémité de la flèche (16) a été conçue réglable en hauteur.
